# EUROPÄISCHE PATENTSCHRIFT

(11) **EP 1 208 945 B1**
(45) Veröffentlichungstag und Bekanntmachung des Hinweises auf die Patenterteilung: **20.07.2005**
(21) Anmeldenummer: 00811113.0
(22) Anmeldetag: 22.11.2000
(51) Int. Cl.: B24D 18/00, B05B 13/02

(54) **Verfahren zum Herstellen von abrasiven Werkzeugen**
Method of making an abrasive tool
Procédé de fabrication d'outils abrasifs

(43) Veröffentlichungstag der Anmeldung: 29.05.2002
(73) Patentinhaber: Listemann AG Werkstoff- und Wäremebehandlungstechnik, 9493 Mauren (LI)
(72) Erfinder: Burkhard, Gregor, 8102 Oberengstringen (CH); Boretius, Manfred, 9491 Ruggell (LI); Zigerlig, Benno, 5417 Untersiggenthal (CH)
(74) Vertreter: BOVARD AG - Patentanwälte

(56) Entgegenhaltungen:
- EP-A- 0 950 470
- EP-A- 1 020 303
- DE-C- 552 044
- US-A- 5 832 360
- US-A- 5 922 784
- US-A- 6 039 641

## Beschreibung

Die vorliegende Erfindung bezieht sich auf ein Verfahren zum Herstellen von abrasiven Werkzeugen gemäss dem Oberbegriff des Patentanspruchs 1. Ein Beispiel für ein solches Verfahren ist aus der US-A-5 832 360 bekannt.

Bei der Herstellung von hochgenauen abrasiven Werkzeugen wie Abrichtwerkzeugen ist es wichtig, dass die kritischen Stellen, insbesondere Werkzeugkanten oder Profilspitzen, mit Körnern besetzt sind, da sonst beim Abrichten ein Fehler auf dem Schleifwerkzeug generiert wird, der sich in nachteiliger Weise auf die zu bearbeitenden Werkstücke überträgt. Um die erforderliche Genauigkeit erreichen zu können, werden Hartstoffkörner beispielsweise von Hand gesetzt. Damit wird die gewünschte Genauigkeit erreicht, das Setzen von Hand ist aber sehr zeit- und arbeitsintensiv und daher sehr teuer.

Es sind auch Verfahren bekannt, bei welchen das Setzen von Hand durch maschinelle Methoden ersetzt wurden, so dass die Herstellung von derartigen Werkzeugen schneller und kostengünstiger ausgeführt werden können. Aus der US-A-5 832 360 ist beispielsweise eine Verfahren bekannt, bei welchem auf das zu belegende Trägermaterial ein als Lochblech ausgebildetes Sieb aufgelegt wird, durch welches mit Hilfe eines Rakels die Lotpaste gedrückt wird. Danach werden auf das Lochblech Hartstoffpartikel gestreut und das Lochblech wird vorsichtig abgehoben. Die Hartstoffpartikel, die auf einen Lotpastenpunkt fielen, bleiben dort auch haften und werden beim anschliessenden Lötprozess dort verankert.

Dieses Verfahren eignet sich vor allem für ebene und leicht gekrümmte Trägerflächen. Des weiteren müssen für unterschiedliche Grössen der zu belegenden Fläche jeweils entsprechende Schablonen verwendet werden, wodurch das Verfahren kompliziert wird.

Ein weiteres Verfahren ist aus der US-A-6 039 641 bekannt, bei welchem einschichtige Abrasivbeläge in der sogenannten "Greentape"-Methode hergestellt werden. Hierzu wird eine teigige Lotpaste auf eine gewünschte Dicke ausgewalzt und anschliessend wird eine Schablone, die dünner als die mittlere Korngrösse ist, auf die noch nicht getrocknete Lotpaste gelegt. Die Hartstoffpartikel werden auf die Schablone gestreut, die Schablone mit den darauf befindenden Körnern wird wieder entfernt. Die durch die Löcher der Schablone in die Lotpaste gefallenen Körner werden in diese eingedrückt, danach werden sie als "Greentape" auf einen Grundkörper appliziert und verlötet.

Auch dieses Verfahren ist vor allem zum Belegen von ebenen Trägerflächen geeignet.

Aus der CH-A-644 295 ist ein Verfahren bekannt, bei welchem zuerst ein lichtempfindlicher Galvanikschutzlack auf das Trägermaterial aufgetragen wird. Danach wird dieser Schutzlack durch eine Maske, die die Struktur des späteren Partikelbelages enthält, hindurchbelichtet und getrocknet. Die nicht belichteten Stellen werden ausgewaschen und es bleibt ein strukturierter Galvanikschutzlack auf dem Trägermaterial haften, der die Funktion einer Schablone übernimmt. Anschliessend werden auf dem Träger Partikel galvanisch abgeschieden und zuletzt wird der Galvanikschutzlack chemisch entfernt.

Mit diesem Verfahren können keine einzelnen Körner sondern nur sogenannte Korncluster abgeschieden werden. Zudem ist dieses Verfahren aufwendig, da immer zuerst eine Maske erstellt werden muss. Auch dieses Verfahren ist vor allem für ebene Flächen geeignet.

Die Aufgabe der vorliegenden Erfindung besteht nun darin, ein Verfahren zu schaffen, mit welchem Hartstoffpartikel auf einen Träger mit einer definierten Verteilung aufgebracht werden können, wobei dies einfach und kostengünstig möglich sein soll, und wobei der Träger eine praktisch beliebige Form aufweisen kann.

Erfindungsgemäss erfolgt die Lösung dieser Aufgabe durch die im Patentanspruch 1 aufgeführten Merkmale.

Durch die Möglichkeit der Relativbewegung zwischen dem Träger und der Düse des Mikrodosiersystems in praktisch beliebiger Bahn und mit beliebigem Geschwindigkeitsprofil können Träger behandelt werden, die eine mehr oder weniger beliebige Oberflächenform aufweisen können.

Eine vorteilhafte Ausführungsform des Verfahrens besteht darin, dass die Grösse der Tröpfchen durch Verändern des Durchmessers der Austrittdüse eingestellt werden kann, wodurch die Grösse der Tröpfchen an die Korngrösse der Hartstoffpartikel angepasst werden kann, wodurch aber auch ermöglicht wird, dass pro Tröpfchen mehrere Körner haften bleiben können und einen sogenannten Korncluster bilden.

Neben der Einstellung der Geschwindigkeit, mittels welcher die Austrittsdüse des Mikrodosiersystems und der Träger relativ zueinander bewegt werden, kann auch die Frequenz des Ausstossens der Klebstofftröpfchen eingestellt werden, so dass der Abstand der einzelnen Klebstofftröpfchen voneinander voreingestellt werden kann.

Die Bestreuung des mit Klebstofftröpfchen versehenen Trägers mit den Hartstoffpartikeln kann mit einem Vibriertisch durchgeführt werden, die Bestreuung kann aber auch durch eine elektrostatische Streuanlage durchgeführt werden, bei welcher die Hartstoffpartikel entgegen der Schwerkraft aufgestreut werden. Hierbei werden diese in ihrer Längsachse ausgerichtet.

In vorteilhafter Weise wird ein Klebstoff verwendet, der ausgehärtet werden kann. Dadurch wird erreicht, dass die Hartstoffpartikel in optimaler Weise und in kurzer Zeit fest mit dem Träger verbunden sind.

Eine vorteilhafte Ausgestaltung der Erfindung besteht darin, dass auf den mit den Klebstofftröpfchen und den daran haftenden Hartstoffpartikeln versehenen Träger eine zusätzliche Klebstoffschicht aufgebracht wird. Dadurch wird eine optimale Verbindung zwischen Träger und Hartstoffpartikeln erhalten.

In vorteilhafter Weise wird zur Verbindung der Hartstoffpartikel mit dem Träger eine Lötung durchgeführt, falls es die Materialbeschaffenheit zulässt. Dies kann dadurch erfolgen, dass der Träger vor dem Auftragen der Klebstofftröpfchen mit einer Lotpaste beschichtet wird, die dann trocknen gelassen wird, die Lotpaste kann aber auch nach dem Auftragen der Klebstofftröpfchen und dem Aufstreuen der Hartstoffpartikel und dem Aushärten des Klebstoffs aufgebracht und getrocknet werden, was beispielsweise durch Aufsprühen erreicht wird. Danach wird der so behandelte Träger in einen Hochvakuumofen geschoben, wo die Lötung ausgeführt wird. Dadurch erhält man eine optimale Verbindung zwischen Hartstoffpartikel und Träger, wobei auch hier ein grosser Kornüberstand gewährleistet ist.

Eine Ausführungsform des erfindungsgemässen Verfahrens wird nachfolgend anhand der beiliegenden Zeichnung beispielhaft näher erläutert.

Es zeigt
Fig. 1 in schematischer räumlicher Darstellung ein Mikrodosiersystem, mit welchem auf einen als Rotationskörper ausgebildeten Träger die Klebstofftröpfchen aufgebracht werden;
Fig. 2 die Anordnung gemäss Fig 1, mit einer elektrostatischen Streueinrichtung für die Hartstoffpartikel;
Fig. 3 in schematischer Darstellung das Mikrodosiersystem, mit welchem die Flankenfläche einer Schleifscheibe mit Klebstofftropfchen versehen wird,
Fig. 4 in schematischer Darstellung das Mikrodosiersystem, mit welchem die Stirnfläche einer Schleifscheibe mit Klebstofftröpfchen versehen wird;
Fig 5a bis 5c die Darstellung einer einschichtig galvanisch belegten Umfangsschleifscheibe; und
Fig. 6a bis 6c die Darstellung einer gelöteten Umfangsschleifscheibe mit erfindungsgemäss plazierten Schleifkornern

In Fig. 1 ist ein Träger 1 ersichtlich, der als Hülsenrohling ausgebildet ist und aus welchem ein Schleifwerkzeug entsteht. Dieser Hülsenrohling 1 ist in bekannter, nicht dargestellter Weise in einer Maschine eingespannt, welche ermöglicht, dass dieser Hülsenrohling mit konstanter, einstellbarer Rotationsgeschwindigkeit rotiert. In dieser Maschine ist auch ein Mikrodosiersystem 2 angebracht. Dieses Mikrodosiersystem 2 ermöglicht, dass ein Klebstoff von einem Behalter 3 in einen Düsenkopf 4 befördert wird, welcher den Klebstoff tröpfchenweise aus einer Austrittsdüse 5 ausgibt. Derartige Mikrodosiersysteme sind bekannt und arbeiten üblicherweise mit einem piezoelektrischen Kopf, mit welchem die Tröpfchen ausgestossen werden. Derartige Mikrodosiersysteme erlauben das Ausstossen von Klebstofftropfen, die in Abhängigkeit des Durchmessers der Düse einen Durchmesser im Bereich vom 30 Mikrometer bis 100 Mikrometer haben können. Die Ausstossfrequenz von Tröpfchen aus diesem Mikrodosiersystem beträgt maximal 2000 Tröpfchen pro Sekunde. Diese Frequenz ist einstellbar, üblicherweise wird mit einer Frequenz von etwa 500 bis 1000 Tröpfchen pro Sekunde gearbeitet.

Dieses Mikrodosiersystem 2 ist so auf der nicht dargestellten Maschine angeordnet, dass sich die Austrittsdüse 5 in Richtung der Rotationsachse des Hülsenrohlings verfahren lässt. Gleichzeitig ist diese Austrittsdüse auch in den beiden anderen senkrecht zueinander stehenden Richtungen verfahrbar.

Zum Aufbringen der Klebstofftröpfchen 6 wird der Hülsenrohling 1 in Rotation versetzt, das Mikrodosiersystem 2 wird so eingestellt, dass der Abstand der Austrittsdüse 5 vom Hülsenrohling 1 etwa 0,5 mm beträgt, das Mikrodosiersystem 2 wird entlang der Rotationsachse des Hülsenrohlings 1 verfahren, während dem die Klebstofftropfen ausgegeben werden. Dadurch werden diese Klebstofftropfen mit konstantem Abstand voneinander auf die Oberfläche des Hülsenrohlings 1 aufgebracht. Mit entsprechenden Überwachungsmitteln kann die Ausgabe von Klebstofftröpfchen gesteuert werden, so dass dies nur erfolgt, wenn sich der Hülsenrohling 1 unter der Austrittsdüse 5 befindet.

Durch Änderung der Drehzahl, mit welcher der Hülsenrohling 1 rotiert, der Vorschubgeschwindigkeit des Mikrodosiersystems 2 und der Frequenz der Tropfchenausgabe lassen sich die Klebstoffpunkte in unterschiedlichsten Strukturen auf den Träger 1 auftragen, der im vorliegenden Fall als Hülsenrohling ausgebildet ist.

Sofort nach dem Auftrag der Klebstoffpunkte werden auf den sich noch drehenden Hülsenrohling die Hartstoffpartikel, beispielsweise mittels eines nicht dargestellten Vibriertisches, gestreut. Diese Hartstoffpartikel können zum Beispiel CBN oder Diamant sein. Der Korndurchmesser dieser Hartstoffpartikel bewegt sich zwischen 40 Mikrometer und 1000 Mikrometer. Je nach Grösse des Kornes und des Klebstoffpunktdurchmessers bleiben ein oder mehrere Körner an einem Klebstoffpunkt haften. Die nicht auf einem Klebstoffpunkt 6 auftreffenden Hartstoffpartikel prallen an der Oberfläche des Hülsenrohlings 1 ab und fallen runter.

Auf den Hülsenrohling 1 mit den angehefteten Hartstoffpartikeln wird eine Lotpaste aufgetragen. Dies erfolgt hier in bekannter Weise mit einer Airbrush-Pistole Der so mit der Lotpaste versehene Hülsenrohling kann an der Luft oder mit einem Heissluftfön getrocknet werden. Anschliessend gelangt dieser Hülsenrohling in einen Hochvakuumofen, in welchem bei einer Temperatur von etwa 720° C bis 1000° C die Lötung erfolgt, wodurch die Hartstoffpartikel mit dem Hülsenrohling fest verbunden werden.

Bei dem hier beschriebenen Beispiel wurde ein Klebstoff verwendet, der unter Einfluss von UV-Licht härtet. Denkbar wäre auch die Verwendung eines Klebstoffes, der Infrarot-härtend ist. Gegebenenfalls ist auch ein Klebstoff verwendbar, der selbstaushartend ist. Zudem muss der Klebstoff, falls eine Lötung erfolgt, auch vakuumtauglich sein.

Anstelle der Verwendung eines Vibrationstisches zum Aufstreuen der Hartstoffpartikel kann auch, wie aus Fig. 2 ersichtlich ist, eine elektrostatische Streuanlage 7 verwendet werden Hierbei werden die Hartstoffpartikel auf einem Förderband 8 unter Einwirkung eines elektrischen Feldes, das zwischen Förderband 8 und Hülsenrohling in bekannter Weise erzeugt wird, entgegen der Schwerkraft aufgestreut, die Hartstoffpartikel, die mit einem auf dem Hülsenrohling 1 aufgebrachten Klebstofftröpfchen 6 in Kontakt kommen, bleiben haften, die anderen fallen zurück. Mit dieser Art der Bestreuung werden die Hartstoffpartikel in ihrer Längsachse ausgerichtet und bleiben so haften, der Kornüberstand wird dadurch verbessert. Selbstverständlich sind auch andere Verfahren zum Aufstreuen der Partikel auf den Träger bzw die Klebstofftröpfchen denkbar.

In Fig 3 ist dargestellt, wie beispielsweise eine Flankenfläche einer Umfangsschleifscheibe entsprechend dem erfindungsgemässen Verfahren behandelt werden kann. Die Achse, um welche der eingespannte Träger 1 rotiert, ist im Vergleich zu den vorgängig beschriebenen Beispielen um 90° gedreht. Die Austrittsdüse 5 des Mikrodosiersystems 2 wird um die Breite der Flankenfläche gegen die Rotationsachse hin und von dieser wegbewegt. Dadurch werden die Klebstofftröpfchen 6 praktisch auf einer Zickzacklinie auf dieser Flankenfläche aufgebracht, diese wird dann wie vorgängig beschrieben mit Hartstoffpartikeln bestreut und entsprechend weiterbehandelt.

In Fig. 4 wird die Umfangsfläche der Umfangsschleifscheibe behandelt. Hierbei ist die Achse, um welche der Träger 1 rotiert, wieder gleich ausgenchtet wie in den Fig. 1 und 2 dargestellt ist. Das Mikrodosiersystem 2 führt eine hin- und hergehende Bewegung aus, die parallel zur Rotationsachse ausgerichtet ist, wobei der Verfahrweg der Breite der entstehenden Umfangsschleifscheibe entspricht Auch hier werden die Klebstofftröpfchen 6 nachfolgend mit Hartstoffpartikeln bestreut, die Behandlung erfolgt, wie beim ersten Ausführungsbeispiel.

Auch bei den beiden letztgenannten Beispielen lässt sich die Strukturierung der aufgetragenen Klebstofftröpfchen 6 durch Veränderung der Rotationsgeschwindigkeit, der Hin- und Herbewegung des Mikrodosiersystems 2 und der Frequenz der Ausgabe der Klebstofftröpfchen verändern.

Aus den Bildern 5a bis 5c ist eine einschichtig galvanisch belegte Umfangsschleifscheibe ersichtlich. Insbesondere aus Fig 5c ist ersichtlich, dass der Kornuberstand a relativ gering ist, und dass der Abstand b der Körner voneinander ebenfalls gering und ungleichmässig ist.

Im Gegensatz dazu ist, wie aus den Fig. 6a bis 6c ersichtlich ist, der Kornuberstand a mit dem erfindungsgemässen Verfahren sehr gross, der Abstand b der Hartstoffkörner 8 voneinander ist grösser und im wesentlichen konstant.

Wie aus den vorgängig beschriebenen Beispielen entnehmbar ist, kann der Träger 1, der entsprechend dem erfindungsgemässen Verfahren behandelt wird, die Form eines Rotationskörpers haben. Die zu behandelnde Oberfläche kann aber eine beliebige Form aufweisen, sie kann auch eben sein. Der Träger kann aus beliebigem Material bestehen, beispielsweise aus Metall oder Keramik. Nach dem erfindungsgemässen Verfahren lassen sich auch Schleifbänder herstellen, wobei der Träger ein beliebiger fester Werkstoff sein kann, wie zum Beispiel Papier, Textilgewebe oder Folien aus Metall, Keramik oder Kunststoff.

Die auf den Träger aufgebrachten Hartstoffpartikel können ebenfalls aus einem praktisch beliebigen Material bestehen, wie beispielsweise Diamant, CBN, jegliche Art von Keramiken, Wolframkarbid, Titankarbid oder Hartmetall und deren Mischungen.

Die verwendeten Korngrössen der Hartstoffpartikel hängen von der Einsatzart des hergestellten abrasiven Werkzeuges ab Die Durchmesser dieser Körner liegen beispielsweise im Bereich von 2 Mikrometer bis 2 Millimeter. Es ist auch denkbar, dass pro Klebstofftröpfchen mehrere Hartstoffpartikel hängen bleiben, wodurch ein sogenannter Korncluster gebildet werden. Dadurch wird eine besonders gute Haltung erreicht, da sich die einzelnen Körner während des Arbeitseinsatzes gegenseitig abstutzen können.

Der Lötvorgang, welchem der mit Partikeln versehene Träger ausgesetzt wird, kann, wie beschrieben, in einem Hochvakuumofen durchgeführt werden Selbstverständlich kann dies auch durch Weichlöten, Hartloten oder Löten unter Schutzgas erfolgen.

Die Eigenschaften des verwendeten Klebstoffs werden an die verwendeten Materialien der Träger und der Partikel angepasst. Für einige Anwendungsfälle ist keine zusätzliche Befestigung der Partikel am Träger erforderlich, bei bestimmten Materialien eignet sich das Aufbringen einer zusätzlichen, aushärtbaren Klebschicht, bei einigen Materialien und bei bestimmten Anwendungsfällen ist eine Lötbehandlung angebracht.

## Patentansprüche

1. Verfahren zum Herstellen von abrasiven Werkzeugen, bei welchem Hartstoffpartikel (9) auf einen Träger (1) aufgebracht werden, indem auf den Träger (1) ein Klebstoff aufgetragen wird, auf welchen die Hartstoffpartikel (9) aufgesetzt werden und haften bleiben, wobei das Aufsetzen mit einer definierten Verteilung erfolgt, **dadurch gekennzeichnet, dass** das Auftragen des Klebstoffes in Form von Tröpfchen (6) erfolgt, die durch eine Austrittdüse (5) von einem Mikrodosiersystem (2) im wesentlichen kontinuierlich auf den Träger (1) abgegeben werden, und der Träger (1) und das Mikrodosiersystem (2) mit einstellbarer Bahn und Geschwindigkeitsprofil relativ zueinander bewegt werden, und dass danach die Hartstoffpartikel (9) auf den mit Klebstofftröpfchen (6) versehenen Träger (1) aufgestreut werden und nur die Hartstoffpartikel am Träger haften bleiben, die in Kontakt mit einem Klebstofftröpfchen kommen, wonach die nichthaftenden Hartstoffpartikel entfernt werden.

2. Verfahren nach Anspruch 1, **dadurch gekennzeichnet, dass** die Grösse der Tröpfchen (6) durch Verändern des Durchmessers der Austrittdüse (5) eingestellt wird.

3. Verfahren nach Anspruch 1 oder 2, **dadurch gekennzeichnet, dass** die Frequenz des Austossens der Klebstofftröpfchen (6) eingestellt wird.

4. Verfahren nach einem der Ansprüche 1 bis 3, **dadurch gekennzeichnet, dass** die Bestreuung des mit Klebstofftröpfchen (6) versehenen Trägers (1) mit den Hartstoffpartikeln (9) mit einem Vibriertisch durchgeführt wird.

5. Verfahren nach einem der Ansprüche 1 bis 3, **dadurch gekennzeichnet, dass** die Bestreuung des mit Klebstofftröpfchen (6) versehenen Trägers (1) mit den Hartstoffpartikeln (9) durch eine elektrostatische Streuanlage (7) durchgeführt wird, wodurch die Hartstoffpartikel (9) entgegen der Schwerkraft aufgestreut werden.

6. Verfahren nach einem der Ansprüche 1 bis 5, **dadurch gekennzeichnet, dass** der mit Hartstoffpartikeln (9) versehene Träger (1) einem Vorgang unterzogen wird, bei welchem der Klebstoff ausgehärtet wird.

7. Verfahren nach einem der Ansprüche 1 bis 6, **dadurch gekennzeichnet, dass** auf den mit den Klebstofftröpfchen (6) und den daran haftenden Hartstoffpartikeln (9) versehene Träger (1) eine zusätzliche Klebstoffschicht aufgebracht wird.

8. Verfahren nach einem der Ansprüche 1 bis 7, **dadurch gekennzeichnet, dass** der Träger (1) vor dem Auftragen der Klebstofftropfchen (6) mit einer Lotschicht versehen wird.

9. Verfahren nach einem der Ansprüche 1 bis 8, **dadurch gekennzeichnet, dass** der mit den Klebstofftröpfchen (6) und den daran haftenden Hartstoffpartikeln (9) versehene Träger (1) mit einer Lotpaste beschichtet und getrocknet wird.

10. Verfahren nach Anspruch 9, **dadurch gekennzeichnet, dass** die Lotpaste mit einer Airbrush-Pistole aufgesprüht wird.

11. Verfahren nach einem der Ansprüche 8 bis 10, **dadurch gekennzeichnet, dass** der mit dem Lotmaterial und Hartstoffpartikeln (9) versehene Träger (1) einem Lötvorgang unterzogen wird.

## Claims

1. Method of producing abrasive tools in which hard material particles (9) are applied on a substrate (1) by an adhesive being applied to the substrate (1) on which the hard material particles (9) are put and remain adhered, the putting on taking place with a defined distribution, **characterised in that** the application of the adhesive takes place in the form of droplets (6), which are dispensed substantially continuously onto the substrate (1) through a discharge nozzle (5) of a micro-dosing system (2), and the substrate (1) and the micro-dosing system (2) with adjustable path and velocity profile being moved relative to one another, and **in that** subsequently the hard material particles (9) are sprinkled on the substrate (1), provided with the adhesive droplets (6), and only the hard material particles which come into contact with an adhesive droplet remain adhered on the substrate, whereupon the non-adhering hard material particles are removed.

2. Method according to claim 1, **characterised in that** the size of the droplets (6) is adjusted through modification of the diameter of the discharge nozzle (5).

3. Method according to claim 1 or 2, **characterised in that** the frequency of discharge of the adhesive droplets (6) is adjusted.

4. Method according to one of the claims 1 to 3, **characterised in that** the besprinkling of the substrate (1), provided with adhesive droplets (6), with the hard material particles (9) is carried out using a bench jolter.

5. Method according to one of the claims 1 to 3, **characterised in that** the besprinkling of the substrate (1), provided with adhesive droplets (6), with the hard material particles (9) is carried out using an electrostatic scattering facility (7), whereby the hard material particles (9) are scattered against the gravitational force.

6. Method according to one of the claims 1 to 5, **characterised in that** the substrate (1) provided with hard material particles (9) undergoes a procedure in which the adhesive is hardened.

7. Method according to one of the claims 1 to 6, **characterised in that** applied to the substrate (1) provided with the adhesive droplets (6) and the hard material particles (6) adhering thereon is an additional adhesive coating.

8. Method according to one of the claims 1 to 7, **characterised in that** prior to the application of the adhesive droplets (6) the substrate (1) is provided with a soldering material layer.

9. Method according to one of the claims 1 to 8, **characterised in that** the substrate (1) provided with the adhesive droplets (9) and the hard material particles (9) adhering thereon is coated with a solder paste and dried.

10. Method according to claim 9, **characterised in that** the solder paste is sprayed on with an airbrush pistol.

11. Method according to one of the claims 8 to 10, **characterised in that** the substrate (1) provided with the soldering material and hard material particles (9) undergoes a soldering procedure.

## Revendications

1. Procédé pour la fabrication d'outils abrasifs où des particules de matériau dur (9) sont appliquées sur un support (1), dans lequel il est appliqué sur le support (1), un adhésif sur lequel sont appliquées et restent collées les particules de matériau dur (9), l'application s'effectuant avec une répartition définie, **caractérisé en ce que** l'application de l'adhésif s'effectue sous forme de gouttelettes (6), qui sont délivrées à travers une buse de sortie (5) par un système de microdosage (2) essentiellement en continu sur le support (1), et le support (1) et le système de microdosage (2) pouvant être déplacés de manière relative entre eux avec un parcours et une courbe de vitesse réglables et **en ce qu'**ensuite les particules de substances dure (9) sont dispersées sur le support (1) muni des gouttelettes d'adhésif (6) et seulement les particules de matériau dur qui viennent en contact avec une gouttelette d'adhésif adhérent sur le support, après quoi les particules de substances dures n'adhérant pas sont éliminées.

2. Procédé selon la revendication 1, **caractérisé en ce que** la taille des gouttelettes (6) peut être réglée par modification du diamètre de la buse de sortie (5).

3. Procédé selon la revendication 1 ou 2, **caractérisé en ce que** la fréquence de l'expulsion des gouttelettes d'adhésif (6) est paramétrée.

4. Procédé selon l'une des revendications 1 à 3, **caractérisé en ce que** la diffusion des particules de matériau dure (9) sur le support (1) muni des gouttelettes d'adhésif (6) s'effectue avec une table vibrante.

5. Procédé selon l'une des revendications 1 à 3, **caractérisé en ce que** la diffusion des particules de matériau dure (9) sur le support (1) muni des gouttelettes d'adhésif (6) s'effectue avec une installation de diffusion électrostatique (7), les particules de matériau dur (9) étant diffusées à l'encontre de la pesanteur.

6. Procédé selon l'une des revendications 1 à 5, **caractérisé en ce que** le support (1) muni des particules de matériau dur (9) est soumis à une procédure où l'adhésif est durci.

7. Procédé selon l'une des revendications 1 à 6, **caractérisé en ce que** sur le support (1) muni des gouttelettes d'adhésif (6) et des particules de matériau dur (9) y adhérant, il est appliqué une couche d'adhésif supplémentaire.

8. Procédé selon l'une des revendications 1 à 7, **caractérisé en ce que** le support (1) est muni d'une couche de métal d'apport de brasage avant l'application des gouttelettes d'adhésif (6).

9. Procédé selon l'une des revendications 1 à 8, **caractérisé en ce que** le support (1) muni des gouttelettes d'adhésif (6) et des particules de matériau dur (9) y adhérant est revêtu d'une couche de métal d'apport de brasage et est séché.

10. Procédé selon la revendication 9, **caractérisé en ce que** la couche de métal d'apport de brasage est pulvérisée à l'aide d'un pistolet aérographe.

11. Procédé selon l'une des revendications 1 à 8, **caractérisé en ce que** le support (1) muni de la couche de métal d'apport de brasage et des particules de matériau dur (9) est soumis à une opération de brasage.
